# EUROPÄISCHE PATENTSCHRIFT

(11) **EP 0 893 382 B1**
(45) Veröffentlichungstag und Bekanntmachung des Hinweises auf die Patenterteilung: **19.03.2003**
(21) Anmeldenummer: 98110494.6
(22) Anmeldetag: 08.06.1998
(51) Int. Cl.: B65H 26/02

(54) **Einrichtung zum Verbinden von Materialbahnen während des Betriebes einer Rollenrotation**
Device to splice material webs during rotation of rolls
Dispositif pour raccorder des bandes pendant la rotation de bobines

(30) Priorität: 22.07.1997 FR 9709270
(43) Veröffentlichungstag der Anmeldung: 27.01.1999
(73) Patentinhaber: Heidelberger Druckmaschinen Aktiengesellschaft, 69115 Heidelberg (DE)
(72) Erfinder: Marmin, Jean Claude, 60190 Estrées-Saint-Denis (FR)
(74) Vertreter: Hörschler, Wolfram Johannes, Dipl.-Ing.

(56) Entgegenhaltungen:
- EP-A- 0 416 389
- EP-A- 0 654 433
- FR-A- 2 354 952
- GB-A- 1 260 182
- US-A- 2 957 637
- US-A- 4 846 060
- US-A- 5 615 610

## Beschreibung

Die Erfindung bezieht sich auf eine Notvorrichtung, die beim Riß einer Papierbahn in einer sich im Betriebszustand befindenden rotierenden Druckmaschine aktiviert wird.

In der US 2,957,637 ist eine Vorrichtung und ein Verfahren für den Einsatz in einer Bahnbearbeitungseinheit, zum Beispiel an einer Druckmaschine, im Falle eines Bahnbruchs beschrieben. Die Vorrichtung umfasst einen aufgewickelten Streifen geringer Breite, welcher im Falle eines Bahnrisses mittels eines Aktivierungsmechanismus an eine laufende unbedruckte Papierbahn, welche über Führungsrollen läuft, angestellt wird. Der Aktivierungsmechanismus weist hierzu eine im Falle eines Bahnrisses stromdurchflossene Magnetspule sowie einen die Spule zentraldurchsetzenden geraden Kern auf, der durch das entstehende Magnetfeld ausgelenkt wird, wodurch die Bewegung des schmalen Streifens auf die laufende unbedruckte Papierbahn zu bewirkt wird. Bei der Kontaktierung der Oberfläche des aufgewickelten schmalen Streifens mit der Papierbahn haftet dieser aufgrund einer aufgebrachten adhesiven Substanz an der Papierbahn an und wird von der Papierbahn durch die nach der Vorrichtung liegenden Maschinenteile gezogen.

Die Druckschrift EP 0 654 433 A1 beschreibt eine Vorrichtung zur Vermeidung von Schäden beim Riß der Materialbahnen in einer rotierenden Druckmaschine. Mit eine derartigen Vorrichtung können die Schäden vermieden werden, die von den abgerissenen Bahnen an den Produktions-vorrichtungen verursacht werden, die Drehzylinder bevorzugt Drucktuch-Zylinder der rotierenden Druckmaschinen umfassen, wobei Steuerkupplungen eingesetzt werden. Nach der Lehre dieser Druckschrift läuft die Papierbahn teilweise um eine drehbar montierte Leitwalze herum und Rollen sind vorgesehen, um die Bahn an dieser Walze einzuspannen. Diese Walze wird von einer Steuerkupplung in der Papierbahnlaufrichtung gesteuert.
Mit dieser Vorrichtung können die Zylinder der Druckeinheit wirksam bei einem Bahnriß geschützt werden; jedoch kann die abgerissene Bahn ungehindert aus einem nach dem Trockner angeordneten Kühlungswalzenabschnitt herausgleiten oder aus der Superstruktur von Wendestangen herauslaufen.

Der Erfindung liegt deshalb die Aufgabe zugrunde, eine neue Notvorrichtung zu schaffen, bei welcher es möglich ist, in einer Druckmaschine nach dem Papierbahnriß den Durchgang der Papierbahn zu erhalten, die in die Bauteile der rotierenden Druckmaschine eingeführt worden ist.

Die Aufgabe wird durch die Merkmale des Anspruches 1 gelöst.

Nach einem wesentlichen Merkmal der erfindungsgemäßen Vorrichtung weist sie in der Nähe einer die bereits gedruckten Papierbahn führenden Walze einen Abwickler auf, um welchen herum eine Vorratspapierbahn aufgewickelt ist, und Mittel zur Verbindung der besagten Vorratspapierbahn mit der bereits gedruckten Papierbahn, um deren Durchgang in einem nach dem besagten Abwickler liegenden Maschinenteil zu erhalten.

Ein besonderer Vorteil der Lösung besteht erfindungsgemäß darin, daß bei einem plötzlichen Papierbahnriß in der Maschine ein zu verarbeitender Bahnteil in der Maschine im eingeführten Zustand bleiben kann und besonders der Bahnteil, der sich in den von außen am schwersten zugänglichen Bereichen befindet. Mit der äußerst schnellen Positionierung des Abwicklers in Einsatz-bereitschaftsstellung in der beim Auftreten eines Bahnrisses bremsenden Maschine ist es möglich, den meistens sekundenlangen Leerlaufbetrieb der rotierenden Maschine auszunutzen, um die Vorratsbahn mit der bereits gedruckten Bahn zu verbinden. Im Leerlaufbetrieb der rotierenden Maschine werden die verbundenen Bahnen - die bereits gedruckte Bahn und die ungedruckte Bahn - durch die Bauteile der Maschine, wie den Kühlungswalzenabschnitt, die Superstruktur von Wendestangen und den Trichter der Falzmaschine, geführt, so daß das Papier in diesen Bauteilen weiterhin hindurch geführt werden kann. Der Durchlaufweg der Papierbahn mindestens in einem Teil der Maschine wird somit gespeichert und der Wiederanlauf der Maschine sowie deren Hochlauf können sehr schnell durchgeführt werden.

Nach weiteren Merkmalen der Notvorrichtung ist der Abwickler erfindungsgemäß gegenüber der gedruckten Papierbahn derart positioniert, daß die Vorratspapierbahn und die gedruckte Papierbahn gegebenenfalls aneinander abgestützt werden können und daß die Bahn ungehindert im normalen Betriebszustand durchlaufen kann. Der Abwickler kann auf einem schwenkbaren Halter montiert werden und die Vorratspapierbahn kann an der durchlaufenden Papierbahn mittels eines Positionierungselements zur Anlage kommen. Das letztere kann aus einem durch ein Druckmedium gesteuerten Zylinder bestehen. Der sich außer Betrieb befindende Abwickler wird in einem möglichst geringen Abstand von der Durchlaufebene der gedruckten Bahn montiert, um eine schnelle Verbindung der Vorratsbahn und des gedruckten Bahnteiles zu gewährleisten, der im Montagebereich des Abwicklers vorbeiläuft. Die Strecke der Positionierung in die Einsatzbereitschaftsstellung ist somit äußerst kurz. Die Vorratspapierbahn hat auf der der gedruckten Papierbahn zugewandten Seite Klebemittel, wie Klebebänder oder ähnliches. Diese können im Abstand voneinander auf der Breite der Vorratsbahn oder mittig und entlang der Laufrichtung der besagten Bahn angebracht werden.

Die Geschwindigkeit des mit der Vorratspapierbahn versehenen Abwicklers wird auf die Drehzahl der Maschine durch ihm zugeordnete Steuermittel beschleunigt und daran gehalten, um eine möglichst reibungslose Verbindung der ungedruckten Vorratspapierbahn mit der gedruckten Papierbahn beim Riß derselben zu garantieren. Die Steuerung kann an dem Außenumfang der Aufwicklung der Vorratsbahn mit Hilfe eines Antriebsriemens angreifen; die Steuerung kann ebenso gut unmittelbar auf den Drehzapfen des Abwicklers wirken.Beide Steuerungsformen sind zur Anpassung der Drehgeschwindigkeit ausgebildet, um die Änderung des Durchmessers der Aufwicklung der Vorratsbahn auf den Abwickler auszugleichen.

Die Notvorrichtung kann vorteilhaft am Ausgang des Trockners positioniert werden, d. h. in der Kühlungswalzeneinheit oder am Eingang der Superstruktur von Wendestangen der rotierenden Druckmaschine. Er kann übrigens am Ausgang dieser Superstruktur, über der ersten Längsfalzeinrichtung der Falzmaschine oder im Inneren derselben angebracht werden.

Der besagte Abwickler der Notvorrichtung kann in der Nähe einer der Kühlungswalzen positioniert werden, um den Durchgang der Papierbahn innerhalb und nach dem Kühler oder, allgemeiner gesehen, über der Schnittrolle am Eingang der Superstruktur von Wendestangen zu erhalten.

Der Abwickler der Noteinrichtung kann ebenfalls in der Nähe einer Wendestange positioniert werden, um beim Bahnriß in und nach der Superstruktur von Wendestangen den Durchgang der Papierbahn zu bewahren. Schließlich kann der Abwickler der Notvorrichtung in der Nähe einer auf der Falzmaschine angebrachten Walzen angeordnet werden, um den Durchgang der Papierbahn in und nach der Falzmaschine frei zu halten.

Die Erfindung wird anhand der beiliegenden Zeichnungen als nicht einschränkendes Beispiel näher beschrieben. Hierbei zeigen:
- Figur 1: eine perspektiv schematische Ansicht einer rotierenden Druckmaschine,
- Figur 2: eine perspektiv dargestellte Ansicht einer Ausführungsform einer erfindungsgemäßen Notvorrichtung,
- Figur 3: eine Darstellung einer Variante zur Montage einer Notvorrichtung nach Figur 2,
- Figur 4a: eine Papierbahn, die in den Trockner und den Abschnitt der Kühlungswalzen geführt wird,
- Figur 4b: eine Veranschaulichung eines Bahnrisses, der zu einem plötzlichen Verlust des Bahnzuges führt und
- Figur 4c: eine Positionierung der erfindungsgemäßen Notvorrichtung in Einsatzbereitschaftsstellung mit Erhalt des Papierdurchganges in dem Abschnitt der Kühlungswalzen und in der anschließenden Superstruktur der Wendestangen.

In Figur 1 ist eine rotierende Druckmaschine 1 dargestellt, die einen Papierrollenaustauscher 2 umfaßt, nach welchem sich ein Einführungsmechanismus 3 befindet. Der Austauscher 2 kann ein senkrecht oder waagerecht angeordnetes Magazin beinhalten, in welchem es möglich ist, mehrere je nach Ausbildung der Druckmaschine hintereinander oder parallel montierte Rollenaustauscher vorzusehen. Mehrere Druckgruppen 4, in welchen die Papierbahn ein- oder beidseitig gedruckt werden kann, schließen sich an den Einführungsmechanismus 3 in der Laufrichtung der Bahn an. Eine Bahnfangvorrichtung 5 befindet sich vor dem Trockner 6, hinter welchem eine Gruppe 7 angeordnet ist, in welcher mehrere aufeinanderfolgende Kühlungswalzen 30 drehbar gelagert sind.

Eine Falzmaschine 8, die einen Zylinderteil 8.1 umfaßt, schließt sich an die Gruppe 7 der Kühlungswalzen an. Eine Bühne 9, durch welche man Zugang zu der über dieser angeordneten Superstruktur 10 von Wendestangen hat, ist über dem Zylinderteil 8.1 der Falzmaschine vorgesehen. Eine Anzahl von Wendestangen und anderen Umlenkorganen sind in dieser Superstruktur 10 gelagert, um verschiedenste Wege von Produkten zu bilden, die einzeln zu falten sind. Die Bühne 9 ist mit einem Geländer 12 versehen und über einen Zugang 13 von dem Boden aus erreichbar. Ein Trichter 11, durch welchen die Papierbahn in den Zylinderteil 8.1 der Falzmaschine hineingeführt wird, in welchem die Behandlung der Papierbahn fortgeführt wird, ist unter der nur schematisch in Figur 1 dargestellten Superstruktur 10 angeordnet.

Wie in Figur 2 ersichtlich, umfaßt die Noteinrichtung erfindungsgemäß einen Abwickler 14, der in einem schwenkbaren Halter 16 gelagert ist und auf welchen eine Vorratspapierbahn 21 aufgewickelt ist. Die Aufwicklung der Vorratsbahn 21 auf dem Abwickler 14 bildet eine Kleinrolle 14a. Die Kleinrolle 14a kann das Endstück einer Rolle sein, das einen geringeren Bahnvorrat hat als den einer vollen Rolle. Die Kleinrolle 14a ist in dem Halter 16 durch einen Achszapfen 15 drehbar gelagert. Ein Positionierungselement 24 - zum Beispiel ein Zylinder - kann den Halter 16 um die Achse 25 in der Richtung des Doppelpfeiles 29 drehen lassen. Die Funktion des Positionierungselementes 24 kann durch Zufuhr eines pneumatischen oder hydraulischen Druckmediums erfolgen. Die Abstützung der-ungedruckten Vorratsbahn 21 der Kleinrolle 14a kann zur Gewährleistung der rechtzeitigen Verbindung mit der gedruckten Bahn 22 sehr rasch durchgeführt werden. Hierzu liegt die Kleinrolle 14a in Ruhestellung nur in einem sehr geringem Abstand 27 von der laufenden gedruckten Bahn 22. Daher ist die Abstützungsstrecke der Vorratsbahn 21 an die laufende gedruckte Bahn 22 äußerst kurz.

Die drehbar gelagerte Kleinrolle 14a ist mit Haftmitteln 28 zur Verbindung der Vorratsbahn 21 mit der gedruckten Bahn 22 versehen. Diese Haftmittel 28 können voneinander auf der Breite der Vorratsbahn 21 beabstandet sein oder es kann sich ebenfalls um einzelne Klebebänder handeln, zum Beispiel doppelseitig haftend, die in der Mitte der der gedruckten Papierbahn der bei der Umfangsfläche der Kleinrolle 14a liegenden Vorratsbahn zugewandten Seite befestigt sind. Es ist jedoch ebenfalls möglich, ein Haftmittel 28 zu verwenden, das in Form einzelner durchgehender Streifen auf der Breite der Vorratswalze angebracht werden kann. Es wäre außerdem möglich, eine Vorrichtung zum Aufbringen eines flüssigen Klebers auf der gedruckten Bahn 22 oder auf der Vorratsbahn 21 vorzusehen.

Wie in Figur 2 ersichtlich, ermöglicht eine auf dem schwenkbaren Halter 16 vorgesehene Steuervorrichtung die Beschleunigung der Vorratsbahn 21, die mit der Maschinengeschwindigkeit abgewickelt ist, das heißt mit der Papierlaufgeschwindigkeit, und anschließend diese Geschwindigkeit beizubehalten. Die Steuerung 18 - ein Elektromotor oder ähnliches - ist an dem Halter 16 befestigt und wirkt auf einen oder mehrere Antriebsriemen 17, die ihrerseits auf Umlenkrollen 19 und auf Spannrollen 20 geführt sind. Die Spannrolle 20 kann den ursprünglichen Zug und die stets wechselnde daraus resultierende Spannkraft des Antriebsriemens 17 oder der Riemen 17 am Umfang der Kleinrolle 14a ausgleichen. Bei einem Bahnriß und der Abstützung der Vorratsbahn 21 an die gedruckte Bahn 22 nimmt der Durchmesser der Kleinrolle 14a rasch ab, da die nun verbundenen Papierbahnen 21, 22 die anderen Bauteile kontinuierlich durchlaufen, wie die Gruppe 7 von Kühlungswalzen und die Superstruktur 10 von Wendestangen oder den Falztrichter 11, um den Papierdurchgang 38 nicht zu verlieren.

Statt einer Wirkung einer Steuerung auf dem außen liegenden Umfang der Aufwicklung der Vorratsbahn 21 kann der Zapfen 15 des Abwicklers 14 direkt angetrieben werden. Diese Steuerung paßt dann die Geschwindigkeit der Kleinrolle 14a dem rasch abnehmenden Durchmesser der Kleinrolle 14a an, das heißt, die Steuerung 18 treibt zwangsläufig die Kleinrolle 14a mit einer nach und nach zunehmenden Drehzahl zur Sicherung einer konstanten Abwicklung an.

Der Halter 16 der Kleinrolle 14a ist gegenüber einer Leitwalze 26 angeordnet, auf welcher die bereits gedruckte Papierbahn läuft. Wenn eine Abstützung durch einen Riß der gedruckten Bahn ausgelöst ist, stützt sich die Kleinrolle 14a an die Leitwalze 26 ab, auf welche die gedruckte Bahn 22 läuft, so daß eine Verbindung zwischen der gedruckten Bahn und der ungedruckten Vorratsbahn sichergestellt werden kann. Es ist daher sicher, daß die Abstützungsbewegung der Kleinrolle 14a nicht ins Leere fällt, sondern auf der gedruckten Papierbahn 22 landet. Der Pfeil 23 deutet auf die ursprüngliche Laufrichtung der gedruckten Papierbahn 22 auf ihrem Weg 38.

Nach einer in Figur 3 dargestellten Weiterbildung ist der Abwickler 14 auf einer Achse 25 montiert, die selber in seitlichen Flanschen 31, 32 montiert ist. Diese, die auf der Zeichnung lediglich angedeutet sind; können seitliche Trennwände oder der Mantel eines Trockners 6, der Gruppe 7 von den Kühlungswalzen oder der Bühne 9 sein. Der Abwickler 14, der mit seiner Vorratsbahnaufwicklung versehen ist, kann ebenfalls auf der Falzmaschine 8 oder auf dem Trichter ihrer ersten Längsfalzvorrichtung 11 montiert werden. In der Darstellung nach Figur 3 ist der Abwickler 14 in Haltern 16 montiert, von denen einer durch eine Gabel 33 mit einem Zylinder 24 verbunden ist. Dieser kann pneumatisch oder hydraulisch angetrieben sein - wie bereits erwähnt -. Obwohl es nicht ausdrücklich in Figur 3 dargestellt ist, befindet sich die Kleinrolle 14a in Ruhestellung im geringen Abstand von der Druckbahn 22, die auf der Leitwalze 26 in der Richtung 23 läuft. In dieser Ausführungsform greift eine Steuerung 17, 18, 19 teilweise an dem Umfang der Kleinrolle 14 an und nimmt sie mit. Die Steuerung 18 sorgt dafür, die Kleinrolle 14 auf die Geschwindigkeit der Maschine zu bringen und sie daran zu halten. Bei einem Bahnriß erfolgen die Bewegung der Abstützung der Vorratsbahn 21 an die gedruckte Bahn 22 und deren Verbindung unverzüglich. Das Einführen der nun verbundenen Bahnen 21 und 22 in die Gruppe 7 von den Kühlungswalzen und in die Superstruktur von Wendestangen, einschließlich in die erste Längsfalzeinrichtung 11 findet während der Maschinenverzögerung innerhalb der sich bis zum vollständigen Bremsen und Stillstand der Maschine ablaufenden Zeitspanne statt. Der Durchgang 38 des Papiers, dessen Einführen umständlich gewesen ist, bleibt somit erhalten. Der Wiederanlauf der Maschine kann also viel schneller erfolgen.

Die Funktion der Noteinrichtung während des Maschinenbetriebs wird erfindungsgemäß mit Bezug auf die Figuren 4a bis 4c näher erläutert.

Eine hinter der letzten Druckgruppe angeordnete Bahnfangvorrichtung 5, ein Trockner 6 mit kontinuierlichem Durchlauf sowie zum Beispiel eine Gruppe 7 von Kühlungswalzen sind in der Figurenreihe 4a bis 4c dargestellt. Der mit 38 bezeichnete Papierdurchgang führt in die Superstruktur 10 von Wendestangen - der wie schematisch in Figur 1 angedeutet über einer ersten Längsfalzvorrichtung 11 liegt, die sich über einer Falzmaschine 8 befindet. In dem besonderen dargestellten Beispiel ist die Kleinrolle 14a der Notvorrichtung gegenüber einer ersten Kühlungswalze 30 der Gruppe 7 angebracht; ein Zylinder 24 sowie eine Steuerung 17 sind ihr zugeordnet. Der vor dem Trockner 6 montierte Bahnfänger 5 umfaßt eine Gruppe von zwei Walzen 37 sowie einen Lager- und Makulaturentsorgungskasten. Ein der Bahnfangeinrichtung 5 zugeordneter Detektor 34 erfaßt das Auftreten eines Bahnrisses und verursacht die Abstützung der Vorratspapierbahn 21 an die bereits gedruckte Bahn 22. Der Trockner 6 umfaßt Eingangsund Ausgangsöffnungen 35, 36 zum Durchlauf der gedruckten Bahn 22. Im in Figur 4a dargestellten Zustand läuft die gedruckte Bahn 22 mit der Maschinengeschwindigkeit - zum Beispiel 10 m/sek. Die über der ersten Kühlungsrolle 30 angeordnete Kleinrolle 14a läuft mit einer Geschwindigkeit, die die Verbindung der Bahnen ohne Verzug während des Betriebs der rotierenden Druckmaschine mit der Druckgeschwindigkeit ermöglicht. Dies ist wichtig, um einen Riß der Vorratsbahn 21 hinter der Verbindungsstelle der Bahnen 21, 22 durch plötzliches Auftreten von Zugkräften am Ende dieser Verbindung zu vermeiden. Beim Auftreten eines in Figur 4b angedeuteten Risses lockert sich der Bahnzug schlagartig. Der Detektor 34 schaltet das Bahnfanggerät 5 unverzüglich ein, das Bremsen der Druckmaschine, das durch das Auftreten des Risses ausgelöst wird, ermöglicht innerhalb einer Übergangszeitspanne von einigen Sekunden, die Beförderung des Bahnvorrats fortzusetzen, der nun in den Makulaturbehälter vor dem Durchlauf durch den Trockner 6 geführt wird, wie übrigens in Figur 4c gezeigt. Hierzu sind die in dem Bahnfanggerät 5 angeordnete Gruppe von zwei Walzen 37 sowie der unter derselben angebrachte Makulaturbehälter vorgesehen.

Die Maschine wird beim Auftreten des Bahnrisses bis zum Stillstand ca. 6 Sekunden lang gebremst. Bei einer Bahngeschwindigkeit von ca. 10 m/sek. können innerhalb dieser Zeitspanne noch bis 40 m Bahn in die Maschine eingeführt werden. Der abgerissene Teil der gedruckten Bahn 22 wird weiter auf den angesteuerten Kühlungswalzen in die Superstruktur von Wendestangen und in die erste Längsfalzvorrichtung 11 geführt, er ist dann aus dem Papierdurchgang 38 herausgenommen, wenn keine Vorsichtsmaßnahmen getroffen werden. Der Abwickler 14, der mit seiner Vorratsbahn 21 versehen und von dem Detektor 34 angeschaltet ist, wird unverzüglich nach dem Auftreten des Bahnrisses an die gedruckte Bahn 22 zur Anlage gebracht, das am Umfang der Kleinrolle 14a liegende Haftmittel 28 führt zu einer Klebeverbindung der Vorratsbahn 21 mit der Druckbahn 22; die Leerlaufdrehbewegung der Kühlungswalzen 30 der Gruppe 7 sowie die der in der Superstruktur 10 von Wendestangen liegenden Zugwalzen führen dann die verbundenen Bahnen 21, 22 um diese Walzen 30 herum und den Weg des Papierdurchganges 38 entlang in die Superstruktur 10 und in die erste Längsfalzvorrichtung bis zum Stillstand der Maschine. Es gibt zwar keine Bahn mehr in dem Trockner 6, die Bahn 21, 22 verbleiben aber den Papierdurchgang 38 entlang in der Gruppe 7 von Kühlungsrollen bis an dem Falztrichter 11. Somit bleibt der Papierdurchgang 38 in den schwer zugänglichen Bauteilen der Maschine erhalten, wie in der Gruppe 7 von Kühlungswalzen oder der Superstruktur 10 von Wendestangen, einschließlich in dem Falztrichter 11, ohne daß es notwendig ist, mühsam die Bahn oder die Bahnen erneut in diese Bauteile einzuführen.

Die erfindungsgemäße Noteinrichtung kann nicht nur auf der Gruppe 7 von Kühlungswalzen sondern auch auf dem Trockner 6 am Ausgang der Superstruktur 10 von Wendestangen sowie in der Falzmaschine 8 über dem Falztrichter 11 angeordnet werden.

## Patentansprüche

1. Notvorrichtung, die beim Riß einer Papierbahn in einer sich im Betriebszustand befindenden rotierenden Druckmaschine aktiviert wird, mit einem Abwickler (14), um welchen herum eine Vorratspapierbahn (21) umgewickelt ist und welcher gegenüber einer gedruckten Papierbahn (22) derart positioniert ist, daß die Vorratspapierbahn (21) und die gedruckte Papierbahn (22) aneinander abgestützt werden können, und mit Mitteln (24, 33, 16) zur Verbindung der Vorratspapierbahn (21) mit der bereits gedruckten Papierbahn (22), um deren Durchgang (38) in einem nach dem Abwickler (14) liegenden Maschinenteil zu erhalten,
**dadurch gekennzeichnet,**
**daß** die Notvorrichtung selbst Antriebsmittel (17, 18, 19, 20) aufweist, die die Geschwindigkeit der Vorratspapierbahn (21) im wesentlichen auf die Geschwindigkeit der Druckmaschine bringen, wobei die Breite der Vorratspapierbahn (21) im Wesentlichen der Breite der gedruckten Papierbahn (22) entspricht.

2. Notvorrichtung nach Anspruch 1,
**dadurch gekennzeichnet,**
**daß** der Abwickler (14) in einem schwenkbaren Halter (16) montiert ist.

3. Notvorrichtung nach Anspruch 1 oder 2,
**gekennzeichnet durch**
ein Positionierungselement (24), das zur Abstützung der Vorratspapierbahn (21) an die gedruckte Papierbahn (22) dient.

4. Notvorrichtung nach Anspruch 3,
**dadurch gekennzeichnet,**
**daß** das Positionierungselement (24) ein mit einem Druckmedium insbesondere pneumatisch oder hydraulisch gesteuerter Zylinder ist.

5. Notvorrichtung nach einem der vorhergehenden Ansprüche,
**dadurch gekennzeichnet,**
**daß** der Abwickler (14) in möglichst geringem Abstand von der gedruckten Papierbahn (21) angebracht ist, derart, daß die Abstützungsstrecke der Vorratspapierbahn (21) an die laufende gedruckte Bahn (22) geringer als der Durchmesser der aufgewickelten Vorratspapierbahn (21) ist.

6. Notvorrichtung nach einem der vorhergehenden Ansprüche,
**dadurch gekennzeichnet,**
**daß** die Vorratspapierbahn (21) auf ihrer der gedruckten Papierbahn (22) zugewandten Seite Haftmittel (28), insbesondere doppelseitig haftende Klebebänder aufweist.

7. Notvorrichtung nach Anspruch 6,
**dadurch gekennzeichnet,**
**daß** die Haftmittel (28) im Abstand voneinander auf der Breite der Vorratspapierbahn (21) angebracht sind.

8. Notvorrichtung nach einem der vorhergehenden Ansprüche,
**dadurch gekennzeichnet,**
**daß** die Antriebsmittel (17) an der außen liegenden Umfangsoberfläche der Vorratspapierbahn (21) angreifen.

9. Notvorrichtung nach einem der Ansprüche 1 bis 7,
**dadurch gekennzeichnet,**
**daß** die Antriebsmittel (18) unmittelbar an dem Zapfen (15) des Abwicklers (14) angreifen.

10. Notvorrichtung nach einem der Ansprüche 1 bis 9,
**dadurch gekennzeichnet,**
**daß** sie in einer Gruppe (7) von Kühlungswalzen (30) positioniert ist, wobei der Abwickler (14) in der Nähe einer der Kühlungswalzen (30) angeordnet ist, um den Durchgang (38) der Papierbahn in und nach dem Kühler zu erhalten.

11. Notvorrichtung nach einem der Ansprüche 1 bis 9,
**dadurch gekennzeichnet,**
**daß** sie in einer Superstruktur (10) von Wendestangen positioniert ist, wobei der Abwickler in der Nähe einer Wendestange angeordnet ist, um den Durchgang der Papierbahn in und nach der Superstruktur zu erhalten.

12. Notvorrichtung nach einem der Ansprüche 1 bis 9,
**dadurch gekennzeichnet,**
**daß** sie in einer Falzmaschine (8, 11) einer rotierenden Druckmaschine positioniert ist, wobei der Abwickler in der Nähe einer auf der Falzmaschine liegenden Walze angeordnet ist, um den Durchgang der Papierbahn in und nach der Falzmaschine zu erhalten.

13. Notvorrichtung nach einem der vorhergehenden Ansprüche,
**dadurch gekennzeichnet,**
**daß** die Antriebsmittel (17, 18, 19, 20) die Geschwindigkeit der Vorratspapierbahn (21) auf Druckmaschinengeschwindigkeit halten.

14. Notvorrichtung nach einem der vorhergehenden Ansprüche,
**dadurch gekennzeichnet,**
**daß** die Bahnbreite der Vorratspapierbahn (21) im wesentlichender Bahnbreite der gedruckten Papierbahn (22) entspricht.

15. Notvorrichtung nach einem der vorhergehenden Ansprüche,
**dadurch gekennzeichnet,**
**daß** die Vorratspapierbahn (21) eine auf einem Abwickler (14) aufgewickelte Kleinrolle (14a) bildet, insbesondere das Endstück einer Rolle ist.

16. Verwendung einer auf einem Abwickler (14) aufgewickelten und eine Kleinrolle bildenden Vorratsbahn, insbesondere eines Endstücks einer Rolle, in einer Noteinrichtung nach einem der Ansprüche 1 bis 15, zum Verbinden mit einer gedruckten Papierbahn (22) unverzüglich nach dem Auftreten eines Bahnrisses, in der Weise, daß die Vorratspapierbahn (21) von Antriebsmitteln (17, 18, 19, 20) auf im wesentlichen Druckmaschinengeschwindigkeit gebracht und gehalten wird, und daß die verbundenen Bahnen (21, 22) den Papierdurchgang (38) durch Bauteile der Druckmaschine erhalten.

## Claims

1. An emergency device which is activated in the event of a break in a paper web in a rotary printing machine that is operating, having an unwind (14) around which a supply paper web (21) is wound and which is positioned in relation to a printed paper web (22) such that the supply paper web (21) and the printed paper web (22) can be supported on each other, and having means (24, 33, 16) for connecting the supply paper web (21) with the already printed paper web (22) in order to maintain its passage (38) through a machine part that is located downstream of the unwind (14),
**characterized in**
**that** the emergency device itself comprises drive means (17, 18, 19, 20) which essentially bring the speed of the supply paper web (21) to the speed of the printing machine, whereby the width of the supply paper web (21) corresponds essentially to the width of the printed paper web (22).

2. The emergency device as claimed in claim 1,
**characterized in**
**that** the unwind (14) is mounted in a pivotable holder (16).

3. The emergency device as claimed in claims 1 or 2,
**characterized in**
a positioning element (24) which is used to support the supply paper web (21) on the printed paper web (22).

4. The emergency device as claimed in claim 3,
**characterized in**
**that** the positioning element (24) is a cylinder that is controlled by a printing medium, in particular pneumatically or hydraulically.

5. The emergency device as claimed in one of the preceding claims,
**characterized in**
**that** the unwind (14) is applied at the smallest possible distance from the printed paper web (22) such that the support path of the supply paper web (21) to the running printed paper web (22) is smaller than the diameter of the wound-up supply paper web (21).

6. The emergency device as claimed in one of the preceding claims,
**characterized in**
**that** the supply paper web (21) has adhesive elements (28) on its side facing the printed paper web (22), particularly double-sided adhesive tape.

7. The emergency device as claimed in claim 6,
**characterized in**
**that** the adhesive means (28) are applied at a distance from one another over the width of the supply paper web (21).

8. The emergency device as claimed in one of the preceding claims,
**characterized in**
**that** the drive means (17) act on that circumferential surface of the wound supply paper web (21) which is located on the outside.

9. The emergency device as claimed in one of claims 1 to 7,
**characterized in**
**that** the drive means (18) act directly on the spindle (15) of the unwind (14).

10. The emergency device as claimed in one of claims 1 to 9,
**characterized in**
**that** it is positioned in a group (7) of cooling rolls (30), whereby the unwind (14) is arranged in the vicinity of one of the cooling rolls (30), in order to keep free the passage (38) of the paper web in and downstream of the cooler.

11. The emergency device as claimed in one of claims 1 to 9,
**characterized in**
**that** it is positioned in a superstructure (10) of turner bars, whereby the unwind of the emergency device is arranged in the vicinity of a turner bar, in order to keep free the passage of the paper web in and downstream of the superstructure.

12. The emergency device as claimed in one of claims 1 to 9,
**characterized in**
**that** it is positioned in a folding machine (8, 11) of a rotary printing machine, whereby the unwind is arranged in the vicinity of a roll that is located on the folding machine, in order to keep free the passage of the paper web in and downstream of the folding machine.

13. The emergency device as claimed in one of the preceding claims,
**characterized in**
**that** the drive means (17, 18, 19, 20) maintain the speed of the supply paper web (21) at printing machine speed.

14. The emergency device as claimed in one of the preceding claims,
**characterized in**
**that** the web width of the supply paper web (21) corresponds essentially to the web width of the printed paper web (22).

15. The emergency device as claimed in one of the preceding claims,
**characterized in**
**that** the supply paper web (21) forms a small reel (14a) being wound on a winder (14) and that it in particular is the end piece of a roller.

16. The use of a supply paper web which is wound on a winder (14) and which forms a small reel, particularly an end piece of a roll, in an emergency device as claimed in one of claims 1 to 15, for connection with a printed paper web (22) immediately after a break in a web such that the supply paper web (21) is brought and maintained at essentially printing machine speed by means of drive means (17, 18, 19, 20) and that the connected webs (21, 22) maintain the passage (38) of the paper through components of the printing machine.

## Revendications

1. Dispositif d'urgence, qui est rendu actif en cas de rupture ou déchirement d'une bande de papier dans une machine à imprimer rotative se trouvant en état de fonctionnement, comprenant un dérouleur (14) autour duquel est enroulée une bande de papier de réserve (21) et qui est positionné par rapport à une bande de papier imprimée (22) de façon telle, que la bande de papier de réserve (21) et la bande de papier imprimée (22) puissent être appliquées l'une contre l'autre, et comprenant également des moyens (24, 33, 16) pour relier la bande de papier de réserve (21) à la bande de papier déjà imprimée (22) en vue d'assurer la continuité de son passage (38) dans une partie de machine située en aval du dérouleur (14),
**caractérisé en ce que** le dispositif d'urgence possède ses propres moyens d'entraînement (17, 18, 19, 20) qui amènent la vitesse de la bande de papier de réserve (21) sensiblement à la vitesse de la machine à imprimer, la largeur de la bande de papier de réserve (21) correspondant sensiblement à la largeur de la bande de papier imprimée (22).

2. Dispositif d'urgence selon la revendication 1, **caractérisé en ce que** le dérouleur (14) est monté dans un support pivotant (16).

3. Dispositif d'urgence selon la revendication 1 ou 2, **caractérisé par** un élément de positionnement (24), qui sert à l'application de la bande de papier de réserve (21) contre la bande de papier imprimée (22).

4. Dispositif d'urgence selon la revendication 3, **caractérisé en ce que** l'élément de positionnement (24) est un vérin commandé par un fluide de pression, notamment commandé par voie pneumatique ou hydraulique.

5. Dispositif d'urgence selon l'une des revendications précédentes, **caractérisé en ce que** le dérouleur (14) est placé à une distance la plus faible possible de la bande de papier imprimée (22), de façon telle que le parcours pour appliquer la bande de papier de réserve (21) contre la bande imprimée (22) en déplacement, soit plus petit que le diamètre de la bande de papier de réserve (21) enroulée.

6. Dispositif d'urgence selon l'une des revendications précédentes, **caractérisé en ce que** la bande de papier de réserve (21) présente sur sa face dirigée vers la bande de papier imprimée (22), des moyens adhésifs (28), notamment des rubans adhésifs double face.

7. Dispositif d'urgence selon la revendication 6, **caractérisé en ce que** les moyens adhésifs (28) sont placés de façon espacés les uns des autres sur la largeur de la bande de papier de réserve (21).

8. Dispositif d'urgence selon l'une des revendications précédentes, **caractérisé en ce que** les moyens d'entraînement (17) agissent sur la surface périphérique extérieure de la bande de papier de réserve (21).

9. Dispositif d'urgence selon l'une des revendications 1 à 7, **caractérisé en ce que** les moyens d'entraînement (18) agissent directement sur le tourillon (15) du dérouleur (14).

10. Dispositif d'urgence selon l'une des revendications 1 à 9, **caractérisé en ce qu'**il est positionné dans un groupe (7) de cylindres de refroidissement (30), le dérouleur (14) étant disposé au voisinage de l'un des cylindres de refroidissement (30) en vue d'obtenir la continuité du passage (38) de la bande de papier dans et après le refroidisseur.

11. Dispositif d'urgence selon l'une des revendications 1 à 9, **caractérisé en ce qu'**il est positionné dans une superstructure (10) de barres de retournement, le dérouleur étant disposé au voisinage d'une barre de retournement en vue d'obtenir la continuité du passage de la bande de papier dans et après la superstructure.

12. Dispositif d'urgence selon l'une des revendications 1 à 9, **caractérisé en ce qu'**il est positionné dans une machine de pliage (8, 11) d'une machine à imprimer rotative, le dérouleur étant disposé au voisinage d'un cylindre placé sur la machine de pliage en vue d'obtenir la continuité du passage de la bande de papier dans et après la machine de pliage.

13. Dispositif d'urgence selon l'une des revendications précédentes, **caractérisé en ce que** les moyens d'entraînement (17, 18, 19, 20) maintiennent la vitesse de la bande de papier de réserve (21) à la vitesse de la machine à imprimer.

14. Dispositif d'urgence selon l'une des revendications précédentes, **caractérisé en ce que** la largeur de bande de la bande de papier de réserve (21) correspond sensiblement à la largeur de bande de la bande de papier imprimée (22).

15. Dispositif d'urgence selon l'une des revendications précédentes, **caractérisé en ce que** la bande de papier de réserve (21) forme une petite bobine (14a) enroulée sur un dérouleur (14), et est notamment constituée par la fin d'une bobine.

16. Utilisation d'une bande de réserve enroulée sur un dérouleur (14) et formant une petite bobine, notamment la fin d'une bobine, dans un dispositif d'urgence selon l'une des revendications 1 à 15, pour la relier à une bande de papier imprimée (22) immédiatement après l'apparition d'une rupture ou d'un déchirement de bande, de la manière suivante, à savoir que la bande de papier de réserve (21) est amenée et maintenue sensiblement à la vitesse de la machine à imprimer par des moyens d'entraînement (17, 18, 19, 20), et en ce que les bandes reliées (21, 22) assurent la continuité de passage du papier (38) à travers des modules de la machine à imprimer.
